# EUROPÄISCHE PATENTSCHRIFT

(11) **EP 3 738 758 B1**
(45) Veröffentlichungstag und Bekanntmachung des Hinweises auf die Patenterteilung: **27.09.2023**
(21) Anmeldenummer: 20170709.8
(22) Anmeldetag: 21.04.2020
(51) Int. Cl.: B31B 50/26, B65B 43/26, B31B 50/78, B31B 50/52, B31B 50/06, B31B 100/00, B31B 110/35, B31B 120/10

(54) **FALTVORRICHTUNG**
FOLDING DEVICE
DISPOSITIF DE PLIAGE

(30) Priorität: 14.05.2019 DE 102019003376
(43) Veröffentlichungstag der Anmeldung: 18.11.2020
(73) Patentinhaber: Zorla, Ilyas Benjamin, 76133 Karlsruhe (DE)
(72) Erfinder: Zorla, Ilyas Benjamin, 76133 Karlsruhe (DE)
(74) Vertreter: Avon, Philipp Marcel

(56) Entgegenhaltungen:
- IT-A1- VI20 130 178
- US-A1- 2011 294 638

## Beschreibung

Die Erfindung betrifft eine Faltvorrichtung für Kartonagen in Abwicklung, vorzugsweise für Pizzakartons.

Derartige Pizzakartons werden üblicherweise an Pizzerias in einer Abwicklung gemäß der DE 199 01 237 A1 ausgeliefert, um dann vor Ort von Hand gefaltet zu werden. Dementsprechend müssen je nach Anzahl der im Tagesgeschäft ausgelieferten Pizzen entsprechend gefaltete Kartons mit einem nicht unerheblichen Platzbedarf in der Pizzeria vorgehalten werden, die dann ebenfalls von Hand geöffnet werden, um die Pizza einzusetzen und anschließend auszuliefern.

In diesem Zusammenhang ist aus der DE 199 01 238 A1 eine Vorrichtung zum Fördern eines derartigen vorgefalteten Verpackungszuschnittes vorbekannt, mit deren Hilfe derartige, in der Abwicklung ausgelieferte, flache Pizzakartons gefaltet werden können. Dabei werden die vorgefalteten Pizzakartons im Laufe eines Durchlaufes durch eine Verpackungsmaschine zum einen mit der Pizza bestückt, die auf einen Bodenabschnitt des Pizzakartons aufgesetzt wird und anschließend während des Durchlaufs durch die Verpackungsmaschine der Pizzakartons um die auf das Bodenelement aufgesetzte Pizza gefaltet, wobei die Pizza hierzu mittels eines Rundriemenförderers in horizontaler Richtung durch die Verpackungsmaschine und deren einzelne Stationen befördert werden. Derartige Verpackungsmaschinen werden in der Produktion eingesetzt, um üblicherweise tiefgekühlt eingesetzte Pizzen zu verpacken. Eine derartige Verpackungsmaschine ist aber aufgrund des erheblichen Platzbedarfs üblicherweise nicht in einer herkömmlichen Pizzeria im Tagesgeschäft einsetzbar. Andererseits ist auch der Platzbedarf für die von Hand vorgefalteten Pizzakartons in einer solchen Pizzeria durchaus erheblich.

In diesem Zusammenhang ist es aus der italienischen Patentanmeldung IT VI20 130 178 A1 bereits eine Vorrichtung bekannt mit denen Behälter zur Verpackung von Speisen herstellbar sind. Diese Lösung dient in erster Linie zur Verpackung von fertigen Speisen. Außerdem erfolgt die Verpackung der Speisen in einem zumindest im Wesentlichen horizontal ablaufenden Verpackungsprozess, so dass diese Vorrichtung einen immerhin beachtlichen Platzbedarf aufweist.

Außerdem ist aus dem Stand der Technik, gemäß der US 2011/294638 A1, eine Maschine zur Faltung von Pappkartons unter Einsatz eines offenen Ablagekastens vorbekannt. Dabei wird ein Rohling von einem Stapel von Rohlingen entnommen und auf einen Tisch verbracht, wobei Mittel vorhanden sind, den Rohling in einer fixierten Position auf dem Tisch zu fixieren. Außerdem sind geeignete Faltwerkzeuge vorgesehen, um die umgebenden Seitenränder so aufzurichten, dass sie vertikale Seitenwände darstellen, wobei diese Vorrichtung weiterhin über Ausgabeelemente verfügt, um die auf diesem Weg hergestellte offene Schale, aus der Vorrichtung auszugeben.

Ausgehend von diesem Stand der Technik liegt der Erfindung die Aufgabe zugrunde, eine Faltvorrichtung, insbesondere für Pizzen zu schaffen, die zum einen deutlich geringeren Platzbedarf hat und zum anderen den Lagerbedarf für vorgehaltene Pizzakartons deutlich reduziert bzw. überflüssig macht. Im Übrigen entfällt bei der erfindungsgemäßen Lösung die Notwendigkeit, Pizzakartons zur späteren Benutzung zu falten und anschließend vorzuhalten.

Die erfindungsgemäße Aufgabe wird durch eine Faltvorrichtung gemäß dem geltenden Anspruch 1 und 13 gelöst.

Vorteilhafte Ausgestaltungen der Erfindung können den abhängigen Ansprüchen 2-12 sowie 14-18 entnommen werden.

Gemäß dem geltenden Anspruch 1 umfasst die Erfindung eine Faltvorrichtung, welche einen Winkelrahmen aufweist, umfassend wenigstens zwei, in einem Abstand zueinander, der wenigstens der Breite der zuzuführenden Kartonage entspricht, angeordnete Winkelelemente, die jeweils einen Stellfuß aufweisen, an denen, vorzugsweise im rechten Winkel, jeweils eine Vertikalstrebe angelenkt ist, aufgebaut sind, wobei an diesen Vertikalstreben voneinander entfernt, in einem Abstand, der mindestens der Breite der zuzuführenden Kartonage entspricht, von den Stellfüßen der Faltvorrichtung entfernt, ein, auf der den Vertikalstreben zugewandten, Seitenfläche offener Magazinrahmen angeordnet ist, wobei dieser Magazinrahmen, mindestens durch die Vertikalstreben, der Aufstellfläche, den Bandantrieb sowie mindestens an eines der beiden Vertikalstreben angeformtes Hohlrohr, das bevorzugt oberseitig von der Aufstellfläche angeordnet ist, und in das ein, zumindest im wesentlichen L-förmiges Steckrohr derart eingesteckt ist, dass dieses Hohlrohr und das eingesteckte Steckrohr, die senkrecht stehende Kartonagen zumindest zum Teil umgreift, wobei dieser Magazinrahmen vorzugsweise mit Seitenblechen ausgestattet, aufgebaut ist, wobei der erwähnten Aufstellfläche ein Bandantrieb, bevorzugt ein elektromotorisch angetriebener Bandantrieb, derart zugeordnet ist, dass eine jeweils in dem Magazinrahmen aufgenommene senkrecht stehende, vorderste Kartonage, d.h. die jeweils an dem Bandantrieb anliegende Kartonage, einem unterhalb der Aufstellfläche angeordneten, ebenfalls an den Vertikalstreben befestigten Faltrahmen, welcher wenigstens ein unteres Faltwerkzeug sowie zwei rechts- und linksseitig angeordnete seitliches Faltwerkzeug aufweist, mittels des bevorzugt elektromotorisch angetriebenen Bandantriebes, und/oder mittels eines sensorgesteuerten Vortriebes des Bandantriebes, die vorstehend erwähnte, jeweils aktuell vorderste Kartonage, derart zuführbar ist, dass die Unterkante dieser Kartonage auf einer in Richtung der Kartonage vorstehenden Fläche des Faltrahmens aufsteht, und im Weiteren mittels des Faltrahmens und der zugehörigen Faltwerkzeuge in eine vorgegebene Raumform faltbar ist.

Diese Anordnung besitzt gegenüber dem Stand der Technik den Vorteil, dass die zur Aufrichtung vorgesehenen Kartonagen durch die Faltvorrichtung in vertikaler Richtung befördert werden und somit der Platzbedarf gegenüber dem vorstehend erläuterten Stand der Technik deutlich reduziert ist. Im Übrigen besitzt die erfindungsgemäße Vorrichtung den Vorteil, dass sie gleichzeitig zur Vorhaltung zumindest eines Anteils der im Tagesgeschäft benötigten Kartonagen innerhalb des erläuterten Magazinrahmens geeignet ist.

In vorteilhafter Ausgestaltung besteht das Rahmenelement aus einem einseitig des Stapels von Kartonagen anliegenden Hohlrohr, welches an den Vertikalstreben der Faltvorrichtung befestigt ist, in die ein abgewinkeltes Steckrohr eingesetzt wird, das die Kartonagen auf, der dem Winkelelement abgewandten, Seite zumindest abschnittsweise umgreift. Dabei ist das in das Hohlrohr eingesteckte Steckrohr mit diesem Hohlrohr zusätzlich mittels eines innenliegenden Federelementes verbunden, dessen Federkraft das Steckrohr in Richtung des Winkelelementes und damit an den Bandantrieb unter Zwischenlage der Kartonagen anpresst. Hierdurch ist sichergestellt, dass bei eingeschaltetem Bandantrieb die jeweils vorderste Kartonage unter Überwindung der Reibungskräfte innerhalb der Faltvorrichtung nach unten bewegbar ist.

In abermals vorteilhafter Ausgestaltung des Rahmenelementes ist das Steckrohr im Anpressbereich an die jeweils dem Winkelelement abgewandte hinterste Kartonage zumindest abschnittsweise von einem Pufferelement ummantelt, so dass eine Beschädigung oder Verformung der in dem Magazinrahmen aufgenommenen Kartonagen vermieden wird.

In abermals vorteilhafter Weiterbildung ist die Aufstellfläche des Magazinrahmens in Richtung des Bandantriebes nach unten abgeschrägt, so dass durch das hierdurch eingebrachte Gefälle der Vortrieb der in dem Magazinrahmen aufgenommenen, Kartonagen in Richtung des Bandantriebes unterstützt ist.

Sowohl der elektromotorisch angetriebene Bandantrieb, der Faltrahmen und die erwähnten Faltwerkzeuge werden jeweils mittels eines an der Unterseite der Aufstellfläche der Faltvorrichtung befestigten Bedienelementes in Betrieb genommen bzw. außer Betrieb gesetzt sowie gesteuert.

Zusätzlich zu den bereits erwähnten, unterhalb der Aufstellfläche angeordneten, Faltrahmen und Faltwerkzeugen ist an den beidseitigen Stellfüßen der Faltvorrichtung zusätzlich je ein elektromotorisch angetriebenes Hebelelement angeordnet, die zu einem späteren Zeitpunkt des Ablaufs der Faltung der Kartonagen als Deckelschließer einsetzbar sind.

Nachdem die jeweils an dem Bandantrieb anliegende vorderste Kartonage mittels des Bandantriebes bestimmungsgemäß in Richtung des unterhalb der Aufstellfläche der Faltvorrichtung angeordneten Faltrahmens bewegt wurde, ist diese auf der erwähnten Aufstellfläche vertikal angeordnete Kartonage in dem Faltrahmen aufgenommen. In einem weiteren Schritt werden dann die beidseits des Faltrahmens angeordneten seitlichen Faltwerkzeuge jeweils um 90° derart verschwenkt, das diese anschließend an der, den Vertikalstreben der Faltvorrichtung abgewandten, Bodenfläche dieser Kartonage anliegen, wobei dann im Weiteren die seitlichen Faltwerkzeuge weiter in Richtung der Vertikalstreben verschwenkt werden, so dass die beidseitig über den äußeren Rahmen des Faltrahmens überstehenden seitlichen Laschen der Kartonage, vorzugsweise entlang einer in der Kartonage eingeprägten Knicklinie in einem Winkel von zumindest ungefähr 90° verschwenk werden, d.h. in Bezug zur Bodenfläche der Kartonage aufgerichtet werden.

Im folgenden Bearbeitungsschritt werden nun auch die unteren Faltwerkzeuge um 90° verschwenkt und hierdurch vorzugsweise entlang einer parallel zur Aufstellkante dieser Kartonagen verlaufenden eingeprägten Knicklinie, eine von der Unterseite in Aufstellkante entfernt angeordnete untere Kartonlasche erneut vorzugsweis in einem Winkel von 90° umgeknickt und anschließend mittels einer weiteren Drehung des unteren Faltwerkzeuges entlang einer von der unterseitigen Aufstellkante weniger entfernt angeordneten, vorzugsweise ebenfalls eingeprägten Knicklinie, die parallel zur Aufstellkante verläuft, zur Ausbildung einer Doppelwandung erneut in einem Winkel von 90° umgeknickt. Nach diesem Bearbeitungsschritt ist der Pizzakarton aus der Abwicklung in seine spätere Raumform aufgefaltet.

In einem weiteren Bearbeitungsschritt wird die nunmehr vorgefaltete Kartonage aus ihrer bisherigen vertikalen Position mittels des schwenkbar angelenkten Faltrahmens in eine horizontale Position bewegt. Anschließend werden die beidseitig des Kartons an den Stellfüßen schwenkbar angelenkten Deckelschließer, die im Eingriff mit dem als Deckelelement des Kartons vorgesehenen Abschnitt der Kartonage stehen, ausgehend von einer horizontalen Stellung um 90° in eine vertikale Stellung verschwenkt und hierdurch das Deckelelement derart bewegt, dass der Karton geöffnet ist.

Dabei sind die beidseitig des Kartons angeordneten Deckelschließer endseitig jeweils mit einem Winkelelement derart bestückt, das gleichzeitig mit der Verschwenkung des Deckelschließers die Seiten- und Frontlaschen der Kartonagen ebenfalls um 90° vorzugsweise entlang vorgeprägte Knicklinien verschwenkt, d.h. gegenüber dem Bodenelement des Kartons aufgerichtet werden. Anschließend befindet sich der fertig gefaltete Karton mit geöffnetem Deckel innerhalb des zwischen den Stellfüßen angeordneten Faltrahmens.

In dieser Position kann nunmehr eine Pizza oder ein anderes Gericht in den geöffneten Karton eingesetzt werden.

Anschließend führen die beidseitig des Kartons angeordneten Deckelschließer eine weitere Drehbewegung um vorzugsweise 90° in eine von den Vertikalstreben des Winkelelementes abgewandten Richtung aus, so dass der Karton bestimmungsgemäß verschlossen wird.

Der befüllte Karton kann nun aus der Faltvorrichtung entnommen werden, woraufhin dann die Deckelschließer wiederum insgesamt um 180° zurück in die Ausgangsposition verschwenkbar sind, bevor dann mittels des Bandantriebes ein weiterer Karton in Abwicklung in den Faltrahmen bewegt wird und der vorstehend beschriebene Faltprozess erneut ausgeführt wird.

Gemäß dem geltenden Anspruch 13 umfasst die Erfindung weiterhin eine Faltvorrichtung, welche einen Winkelrahmen aufweist, umfassend wenigstens zwei, in einem Abstand zueinander, der wenigstens der Breite der zuzuführenden Kartonage entspricht, angeordnete Winkelelemente, die jeweils einen Stellfuß aufweisen, an denen, vorzugsweise im rechten Winkel, jeweils eine Vertikalstrebe angelenkt ist, aufgebaut sind, wobei an diesen Vertikalstreben voneinander in einem Abstand, der mindestens der Breite der zuzuführenden Kartonage entspricht, jeweils vom Aufstellgrund der Faltvorrichtung entfernt, ein auf der den Vertikalstreben zugewandten Seitenfläche offener Magazinrahmen, welcher mindestens durch die Vertikalstreben, der Aufstellfläche, dem Bandantrieb sowie mindestens an eines der beiden Vertikalstreben angeformtes Hohlrohr, das bevorzugt oberseitig von der Aufstellfläche angeordnet ist, und in das ein, zumindest im wesentlichen L-förmigen Steckrohr derart eingesteckt ist, dass dieses Hohlrohr und das eingesteckte Steckrohr, die senkrecht stehende Kartonagen zumindest zum Teil umgreift, aufgebaut ist, wobei der Aufstellfläche ein Bandantrieb, bevorzugt ein elektromotorisch angetriebener Bandantrieb, derart zuführbar ist, dass die Unterkante dieser Kartonage auf eine in Richtung der Kartonage vorstehende Fläche des Faltrahmens aufsteht und/oder mittels eines sensorgesteuerten Vortriebes des Bandantriebes in diese Position bewegbar ist und im Weiteren mittels der Faltrahmen und dem unteren Faltwerkzeug in eine vorgegebene Raumform faltbar ist.

Diese Anordnung besitzt ebenfalls gegenüber dem Stand der Technik den Vorteil, dass die zur Aufrichtung vorgesehenen Kartonagen durch die Faltvorrichtung in vertikaler Richtung befördert werden und somit der Platzbedarf gegenüber dem vorstehend erläuterten Stand der Technik deutlich reduziert ist. Im Übrigen besitzt die erfindungsgemäße Vorrichtung den Vorteil, dass sie gleichzeitig zur Vorhaltung zumindest eines Anteils der im Tagesgeschäft benötigten Kartonagen innerhalb des erläuterten Magazinrahmens geeignet ist.

In vorteilhafter Ausgestaltung gemäß Anspruch 14 wird sowohl der elektromotorisch angetriebene Bandantrieb, der Faltrahmen und die erwähnten Faltwerkzeuge jeweils mittels eines an der Unterseite der Aufstellfläche der Faltvorrichtung befestigten Bedienelementes in Betrieb genommen bzw. außer Betrieb gesetzt sowie gesteuert.

Nachdem die jeweils an dem Bandantrieb anliegende vorderste Kartonage mittels des Bandantriebes bestimmungsgemäß in Richtung der unterhalb der Aufstellfläche der Faltvorrichtung angeordneten Faltrahmen bewegt wurde, ist diese auf der erwähnten Aufstellfläche vertikal angeordnete Kartonage in dem Faltrahmen aufgenommen. Die so aufgenommene Kartonage wird mittels dem unteren Faltwerkzeug in diesen Faltrahmen gepresst, wodurch die seitlichen Laschen um einen Winkel von 90° umgeschwenkt werden sowie mittels dem unteren Faltwerkzeug die untere Lasche um einen Winkel von 180° eingeschwenkt wird, wobei anschließend das untere Faltwerkzeug in seine Ausgangsposition zurückgeführt und der erste Faltrahmen in die horizontale gebracht wird, wobei danach die Kartonage durch das untere Faltwerkzeug in den zweiten Faltrahmen verpresst wird und die Kartonage so in dieser Position nunmehr mit einer Pizza oder einem anderen Gericht befüllt werden kann.

Gemäß Anspruch 16 wird anschließend mittels des Bedienelementes in einem weiteren Schritt der zweite Faltrahmen um einen Winkel von 90° auf den ersten Faltrahmen verschwenkt, wodurch die Kartonage verschlossen ist, wobei der zweite Faltrahmen nach abermaligen schwenken von einem Winkel von 90° in seine Ausgangsposition zurückgeführt wird und die Kartonage entnehmbar ist.

In vorteilhafter Ausgestaltung besteht das Rahmenelement aus einem einseitig des Stapels von Kartonagen anliegenden Hohlrohr, welches an den Vertikalstreben der Faltvorrichtung befestigt ist, in die ein abgewinkeltes Steckrohr eingesetzt wird, das die Kartonagen auf, der dem Winkelelement abgewandten, Seite zumindest abschnittsweise umgreift. Dabei ist das in das Hohlrohr eingesteckte Steckrohr mit diesem Hohlrohr zusätzlich mittels eines innenliegenden Federelementes verbunden, dessen Federkraft das Steckrohr in Richtung des Winkelelementes und damit an den Bandantrieb unter Zwischenlage der Kartonagen anpresst. Hierdurch ist sichergestellt, dass bei eingeschaltetem Bandantrieb die jeweils vorderste Kartonage unter Überwindung der Reibungskräfte innerhalb der Faltvorrichtung nach unten bewegbar ist.

In abermals vorteilhafter Ausgestaltung des Rahmenelementes ist das Steckrohr im Anpressbereich an die jeweils dem Winkelelement abgewandte hinterste Kartonage zumindest abschnittsweise von einem Pufferelement ummantelt, so dass eine Beschädigung oder Verformung der in dem Magazinrahmen aufgenommenen Kartonagen vermieden wird.

In abermals vorteilhafter Weiterbildung ist die Aufstellfläche des Magazinrahmens in Richtung des Bandantriebes nach unten abgeschrägt, so dass durch das hierdurch eingebrachte Gefälle der Vortrieb der in dem Magazinrahmen aufgenommenen, Kartonagen in Richtung des Bandantriebes unterstützt ist.

Die Erfindung wird nachstehend anhand zweier Ausführungsbeispiele näher erläutert. Es zeigen:
- Fig. 1: a) eine erste Faltvorrichtung in perspektivischer Ansicht, wobei in einen Magazinrahmen ein Stapel von Kartonagen in Abwicklung aufgenommen sind, wobei eine Kartonage bereits mittels eines in dieser Figur nicht ersichtlichen Bandantriebes entlang eines Winkelrahmens derart nach unten befördert wurde, dass die Unterkante dieser Kartonage in Abwicklung auf einer unteren Anschlagfläche der Faltvorrichtung aufsteht.
- Fig. 1: b) die Rückansicht der in Fig. 1b) dargestellten Faltvorrichtung bei der die nach unten, beförderte Kartonage bereits im Eingriff mit einem Faltrahmen steht, sowie
- Fig. 1: c) die Schaltvorrichtung in einer Seitenansicht aus der ersichtlich ist, dass dem Faltrahmen jeweils beidseitig seitliche Faltwerkzeuge sowie ein unteres Faltwerkzeug zugeordnet ist, unterhalb dessen beidseitig Deckelschließer an die Stellfüße der Faltvorrichtung angelenkt sind,
- Fig. 1: d) die Faltvorrichtung in einer Frontansicht, sowie
- Fig. 2: a) die erste Faltvorrichtung in einer perspektivischen Ansicht, wobei mittels der beidseitig des Faltrahmens angeordneten seitlichen Faltwerkzeuge der in Abwicklung nach unten beförderte Karton bereits derart in den Faltrahmen eingepresst wurde, so dass die seitlichen Laschen der Kartonage gegenüber dem späteren Bodenelement um einen Winkel von 90° verschwenkt wurden
- Fig. 2: b) eine Rückansicht der ersten Faltvorrichtung, aus der ersichtlich ist, dass mittels des unteren Faltwerkzeuges in einem weiteren Schritt die untere Kartonlasche des unteren Faltwerkzeuges um einen Winkel von 90° umgeschwenkt werden, wobei dann in einem weiteren Schwenk um einen weiteren Winkel von 90° eine zweite, weiter innenliegende Kartonlasche zur Ausbildung einer Doppelwandung umgeschwenkt wurde, sowie
- Fig. 2: c) die erste Faltvorrichtung in einer Seitenansicht, aus der ersichtlich ist, dass der, unterhalb der unteren Faltwerkzeuge an den voneinander beabstandeten Stellfüßen der Faltvorrichtung beidseits der Kartonage, jeweils als Deckelschließer vorgesehene Schwenkhebel angelenkt sind,
- Fig. 2: d) die erste Faltvorrichtung in einer Frontansicht, aus der ersichtlich ist, wie mittels der seitlichen Faltwerkzeuge die beidseits der Kartonage schwenkbar an den Vertikalstreben der Faltvorrichtung angelenkten seitlichen Faltwerkzeuge, die Kartonage in den Faltrahmen eingepresst sind und mittels der unteren Faltwerkzeuge, die diesen Faltwerkzeugen zugewandten unteren Laschen der Kartonage zweifach umschwenkbar sind,
- Fig. 3: a) die erste Faltvorrichtung in einer perspektivischen Frontansicht, wobei der Faltrahmen mit dem bereits teilweise vorgefalteten Karton aus der bisherigen vertikalen Position in eine horizontale Position zwischen den beiden beidseits des Kartons angeordneten Stellfüßen verfahren wurde, wobei der Karton mittels der an den Stellfüßen angelenkten Deckelschließer geöffnet wurde und in diesem Zusammenhang mittels endseitig, jeweils an den Deckelschließer angeformten Winkelelementen die Seiten- und Frontlaschen gegenüber dem Deckelelement umgefaltet wurden.
- Fig. 3: b) die erste Faltvorrichtung in der Position gemäß Fig. 3 a) in einer perspektivischen Rückansicht.
- Fig. 3: c) die erste Faltvorrichtung in der Position gemäß Fig. 3 a) in einer Seitenansicht, sowie
- Fig. 3: d) die erste Faltvorrichtung in der Position gemäß Fig. 3 a) in einer Rückansicht,
- Fig. 4: a) die erste Faltvorrichtung in einer perspektivischen Frontansicht nach dem Schließen des Deckelelementes mittels der Deckelschließer,
- Fig. 4: b) die erste Faltvorrichtung in der Position gemäß Fig. 4 a) in einer perspektivischen Rückansicht,
- Fig. 4: c) die erste Faltvorrichtung in der Position gemäß Fig. 4 a) in einer Seitenansicht und
- Fig. 4: d) die erste Faltvorrichtung in der Position gemäß Fig. 4 a) in einer Rückansicht.
- Fig. 5: a) eine zweite Faltvorrichtung in perspektivischer Ansicht, wobei in einem Magazinrahmen ein Stapel von Kartonagen in Abwicklung aufgenommen sind, wobei eine Kartonage bereits mittels, eines in dieser Figur nicht ersichtlichen Bandantriebes, entlang eines Winkelrahmens derart nach unten befördert wurde, dass die Unterkante dieser Kartonage in Abwicklung auf einer unteren Fläche der Faltvorrichtung aufsteht.
- Fig. 5: b) die Rückansicht der in Fig. 4 a) dargestellten Faltvorrichtung, bei der die nach unten beförderte Kartonage, bereits im Eingriff mit einem Faltrahmen steht.
- Fig. 6: eine zweite Faltvorrichtung in einer perspektivischen Ansicht, wobei mittels des Faltrahmens und des unteren Faltwerkzeuges der nach unten beförderter Karton bereits derart in den ersten Faltrahmen eingepresst wurde, sodass die seitlichen Laschen der Kartonage gegenüber dem späteren Bodenelement um einen Winkel von 90° verschwenkt wurden, sowie
- Fig. 7: die zweite Faltvorrichtung in perspektivischer Ansicht, bei welcher der erste Faltrahmen horizontal nach unten zwischen den beiden beidseits der Kartonage angeordneten Stellfüßen gefahren wurde, wobei zuvor das untere Faltwerkzeug wieder in dessen Ausgangsposition zurückgefahren wurde, sowie
- Fig. 8: die zweite Faltvorrichtung im perspektivischer Ansicht, bei der mittels des unteren Faltwerkzeugs die restliche nach unten beförderte Kartonage in den zweiten Faltrahmen eingepresst wurde, so dass die seitlichen Laschen der Kartonage um einen Winkel von 90° verschwenkt wurden, sowie
- Fig. 9: die zweite Faltvorrichtung in perspektivischer Ansicht, bei der der zweite Faltrahmen um einen Winkel von 90° verschwenkt wurde, wobei zuvor das untere Faltwerkzeug in seine Ausgangsposition zurückgefahren wurde, sowie
- Fig. 10: die zweite Faltvorrichtung in perspektivischer Ansicht, bei der der zweite Faltrahmen um einen Winkel von 90° zurück verschwenkt wurde, wodurch die nun gefaltete Kartonage entnehmbar ist.

Figur 1 a) zeigt in einer perspektivischen Frontansicht eine Faltvorrichtung 1, umfassend einen Winkelrahmen 3, der aus zwei, welche in einem Abstand zueinander, der wenigstens der Breite der zuzuführenden Kartonage 2 entspricht, angeordneten Vertikalstreben 6, 6', gebildet ist, die unterseitig auf zwei einstückig, an die Vertikalstreben 6, 6' angeformten, Stellfüßen 5, 5' stehen.

Dabei ist im oberen Bereich der Faltvorrichtung 1 ein Magazinrahmen 8 zwischen den Vertikalstreben 6, 6' aufgehängt, der unterseitig von einer Aufstellfläche 10 abgeschlossen ist. Auf diese Aufstellfläche 10 kann ein Stapel von Kartonagen 2 in Abwicklung aufgestellt werden, wobei diese Kartonagen 2 zumindest teilweise von einem an einer der beiden Vertikalstreben 6 angeformten Hohlrohr 15, das oberseitig von der Aufstellfläche 10 angeordnet ist, und in das ein, zumindest im Wesentlichen L-förmiges Steckrohr 16 derart eingesteckt ist, das dieses Hohlrohr 15 und das eingesteckte Steckrohr 16 den Stapel von Kartonagen 2 teilweise umgreifen. Dabei ist das Steckrohr 16 mit einem innerhalb des Hohlrohres 15 angeordneten Federelement derart verbunden, dass das Steckrohr 16 in Richtung der Kartonagen 2 angepresst wird. Um in diesem Zusammenhang eine Verformung der Kartonagen 2 zu vermeiden, ist das Steckrohr zumindest abschnittsweise von einem dämpfenden Pufferelement 20 umgriffen.

Unterhalb der Aufstellfläche 10 ist ein Bedienelement 23 zur Bedienung der Faltvorrichtung 1 befestigt.

Gemäß der in Figur 1 b) dargestellten perspektivischen Rückansicht der Faltvorrichtung 1 ist an dem Winkelrahmen 3 ein Bandantrieb 11 befestigt, an den die Kartonagen 2 mittels des Steckrohres 16 angedrückt werden, so dass für den Fall, dass der Bandantrieb 11 mittels des Bedienelementes 23 in Bewegung gesetzt wird, die jeweils dem Bandantrieb 11 nächstliegende Kartonage 2 innerhalb des Winkelrahmens 3 nach unten befördert wird, bis die Unterkante dieser Kartonage 2 auf einer unteren Anschlagfläche eines innerhalb des Winkelrahmens 3 schwenkbar, aufgehängten Faltrahmens 12 aufsteht. Beidseitig des Faltrahmens 12 sind an den beiden Vertikalstreben 6, 6' jeweils seitliche Faltwerkzeuge 22, 22' schwenkbar befestigt.

Gemäß der Darstellung in Fig. 1 c) sind die seitlichen Faltwerkzeuge 22, 22' unterseitig von einem ebenfalls schwenkbaren unteren Faltwerkzeug 21 untergriffen. Wiederum unterhalb des unteren Faltwerkzeuges 21 sind an den beidseitig jeweils an den beiden Stellfüßen 5, 5' zwei Deckelschließer 27, 27' schwenkbar angelenkt.

Fig. 1 d) zeigt die vorstehend erläuterte Faltvorrichtung 1 in einer Rückansicht.

Fig. 2 a) zeigt erneut in einer perspektivischen Frontansicht die Faltvorrichtung, nachdem die beidseits nach unten gefahrenen Kartonagen 2 mittels der seitlich angeordneten seitlichen Faltwerkzeuge 22, 22' jeweils um einen Winkel von 90° nach Ihnen verschwenkt wurden. Dabei geraten die seitlichen Faltwerkzeuge. 22, 22' in Anschlag mit der späteren Kartonoberfläche und werden nach diesem Schwenkvorgang in Richtung der mit einem Pfeil in dieser Figur dargestellten Bewegungsrichtung umgelegt, so dass die Abwicklung der Kartonagen 2 in den zwischen den Vertikalstäben horizontal aufgehängten Faltrahmen 12 gepresst werden, so dass sich die zunächst über Faltrahmen 12 beidseitig überstehenden seitlichen Laschen in einem Winkel von jeweils 90° gegenüber der Kartonoberfläche aufstellen.

In einem weiteren Schritt wird nun auch das untere Faltwerkzeug 21 zunächst um einen Winkel von 90° eingeschwenkt und legt dabei die untere Kartonlasche um, wird dann erneut um weitere 90° verschwenkt und verschwenkt dabei die Kartonlasche erneut, so dass sich in diesem Bereich eine Doppelwandung ausbildet.

Außerdem zeigt Fig. 2 c) die Faltvorrichtung 1 in diesem Zustand in einer Seitenansicht, sowie Fig. 2 d) in einer perspektivischen Rückansicht.

Gemäß der Darstellung in Fig. 3 a) wird anschließend der Faltrahmen 12 aus seiner bisherigen vertikalen Position mittels einer hier nicht weiter dargestellten Schwenkvorrichtung in eine horizontale Position verschwenkt und mittels einer ebenfalls nicht weiter dargestellten Linearführung zwischen den beiden Stellfüßen 5, 5' nach vorne bewegt, wobei hierdurch die Vorderkante des geschlossenen Deckels des inzwischen ausgeformten Kartons mit den Deckelschließern 27, 27' derart in Eingriff gerät, dass diese, mit endseitig an die Deckelschließer 27, 27'jeweils angeformten Winkelelementen 31, 31', mit den vorderseitigen Ecken des Kartondeckels in Eingriff geraten. Anschließend werden diese Deckelschließer 27, 27' aus der bisherigen horizontalen Position in eine vertikale Position verschwenkt und nehmen dabei den Deckel des Kartons mit, der hierdurch geöffnet wird. Gleichzeitig bewirkten die Winkelelemente 31, 31', dass die Seiten- und Frontlaschen des Deckels jeweils um 90° verschwenkt werden.

Anschließend befindet sich der Karton, gemäß der Darstellung in Fig. 1 a), bestimmungsgemäß in geöffneter Position in der Faltvorrichtung 1 und kann befüllt werden.

Die Figuren 3 b) - d) zeigen jeweils die Faltvorrichtung 1 in diesem Zustand in einer perspektivischen Rückansicht, in einer Seitenansicht, sowie in der Frontansicht.

Nach dem Befüllen des Kartons, vorzugsweise mit einer Pizza, werden dann die Deckelschließer 27, 27'gemäß der Darstellung in Fig. 4 a) wieder um 90° zurückgeschwenkt, mithin der Karton ordnungsgemäß geschlossen, so dass der gefüllte Karton entweder vom Bedienpersonal oder vom Kunden selbst aus der Fallvorrichtung entnommen werden kann.

Nach der Entnahme des Kartons wird dann der Faltrahmen 12 in hier nicht weiter dargestellter Weise mittels der erwähnten Linearführung und dem Schwenkmechanismus in seine vertikale Position zurückbewegt, bevor dann mittels des Bandantriebes 11 erneut eine Kartonage in Abwicklung nach der Auslösung dieses Vorganges über das Bedienelement 23 aus dem Magazinrahmen 8 derart nach unten bewegt wird, dass die Kartonage 2 analog der Darstellung in Fig. 1 in Anlage zu dem Faltrahmen 12 steht.

Vorstehend ist somit eine erste Faltvorrichtung 1 beschrieben, die es erlaubt, aus einem in Abwicklung in einen Magazinrahmen 8 eingestellten Stapels von Kartonagen 2, vornehmlich Pizzakartons, in ihre Raumform zu bringen, diese zu bestücken und anschließend geschlossen zu entnehmen.

Figur 5 zeigt in einer perspektivischen Frontansicht eine zweite Faltvorrichtung 1, umfassend einen Winkelrahmen 3, der aus zwei, welche in einem Abstand zueinander, der wenigstens der Breite der zuzuführenden Kartonage 2 entspricht, angeordneten Vertikalstreben 6, 6', gebildet ist, die unterseitig auf zwei einstückig an die Vertikalstreben 6, 6', angeformten Stellfüßen 5, 5' stehen. Dabei ist im oberen Bereich der Faltvorrichtung 1 ein Magazinrahmen 8 zwischen den Vertikalstreben 6, 6' aufgehängt, der unterseitig von einer Aufstellfläche 10 abgeschlossen ist. Auf diese Aufstellfläche 10 kann ein Stapel von Kartonagen 2 in Abwicklung aufgestellt werden, wobei diese Kartonagen 2 zumindest teilweise von einem an einer der beiden Vertikalstreben 6 angeformten Hohlrohr 15, das oberseitig von der Aufstellfläche 10 angeordnet ist, und in das ein, zumindest im Wesentlichen L-förmiges Steckrohr 16 derart eingesteckt ist, das dieses Hohlrohr 16 und das eingesteckte Steckrohr 16 den Stapel von Kartonagen 2 teilweise umgreifen. Dabei ist das Steckrohr 16 mit einem innerhalb des Hohlrohres 15 angeordneten Federelement derart verbunden, dass das Steckrohr 16 in Richtung der Kartonagen 2 angepresst wird. Um in diesem Zusammenhang eine Verformung der Kartonagen 2 zu vermeiden, ist das Steckrohr zumindest abschnittsweise von einem dämpfenden Pufferelement 20 umgriffen. Weiterhin zeigt Figur 5 unterhalb der Aufstellfläche 10 sowohl ein Bedienelement 23 zur Bedienung der Faltvorrichtung 1 als auch ein das untere Faltwerkzeug 21, welches sich in der Anfangsposition befindet.

Gemäß der in Figur 5 b) dargestellten perspektivischen Rückansicht der Faltvorrichtung 1 ist an dem Winkelrahmen 3 ein Bandantrieb 11 befestigt, an den die Kartonagen 2 mittels des Steckrohres 16 angedrückt werden, so dass für den Fall, dass der Bandantrieb 11 mittels des Bedienelementes 23 in Bewegung gesetzt wird, die jeweils dem Bandantrieb 11 nächstliegende Kartonage 2 innerhalb des Winkelrahmens 3 nach unten befördert wird, bis die Unterkante dieser Kartonage 2 auf einer untere Fläche des ersten von zwei Faltrahmen 12, welche innerhalb des Winkelrahmens 3 schwenkbar, aufgehängt sind, aufsteht.

Fig. 6 zeigt in einer perspektivischen Frontansicht die zweite Faltvorrichtung 1, bei dem die Kartonage 2 mittels des unteren Faltwerkzeugs 21 in den ersten Faltrahmen 12 verpresst wurde und ebenfalls mittels des unteren Faltwerkzeuges 21 die untere Lasche der Kartonage 2 um 180° eingefaltet wurde.

Figur 7 zeigt in einer perspektivischen Frontansicht die zweite Faltvorrichtung 1, nachdem die Kartonage 2 mittels des ersten Faltrahmens 12 nach unten in die horizontale gefahren und das untere Faltwerkzeug 21 in seine Ausgangsposition zurückgebracht wurde.

Figur 8 zeigt in einer perspektivischen Frontansicht die zweite Faltvorrichtung 1, bei die Kartonage 2 mit dem unteren Faltwerkzeug 21 in den zweiten Faltrahmen 12' eingepresst wurde.

Figur 9 zeigt in einer perspektivischen Frontansicht die zweite Faltvorrichtung 1, nach dem Befüllen des Kartons, vorzugsweise mit einer Pizza, bei der der zweite Faltrahmen 12' um einen Winkel von 90° verschwenkt wurde, so dass dieser auf den ersten Faltrahmen aufliegt, wobei zuvor das untere Faltwerkzeug 21 in seine Ausgangsposition zurückgebracht wurde.

Figur 10 zeigt in einer perspektivischen Frontansicht die zweite Faltvorrichtung 1, bei der der zweite Faltrahmen 12' wieder um einen Winkel von 90° in seine Ausgangsposition zurück geschwenkt wurde, wodurch der Faltvorgang beendet ist und die gefaltete Kartonage 2 entnommen werden kann.

Vorstehend ist somit eine zweite Faltvorrichtung 1 beschrieben, die es erlaubt, aus einem in Abwicklung in einen Magazinrahmen 8 eingestellten Stapels von Kartonagen 2, vornehmlich Pizzakartons, in ihre Raumform zu bringen, diese zu bestücken und anschließend geschlossen zu entnehmen.

### BEZUGSZEICHENLISTE

- 1: Faltvorrichtung
- 2: Kartonage
- 3: Winkelrahmen
- 4, 4': Winkelelemente
- 5, 5': Stellfüße
- 6, 6': Vertikalstreben
- 7: Seitenfläche
- 8: Magazinrahmen
- 10: Aufstellfläche
- 11: Bandantrieb
- 12, 12': Faltrahmen
- 14: Rahmenelement
- 15,: Hohlrohr
- 16: Steckrohr
- 20: Pufferelement
- 21: unteres Faltwerkzeug
- 22, 22': seitliche Faltwerkzeuge
- 23: Bedienelement
- 25: Bodenfläche
- 27,27': Deckelschließer
- 30: Deckelelement
- 31,31': Winkelelement

## Patentansprüche

1. Faltvorrichtung (1) für vollständig aufgefaltete Kartonagen (2) in Abwicklung, vorzugsweise Pizzakartons, die zum Zwecke von deren Faltung im abgewickelten Zustand, senkrecht stehend, in einem Magazinrahmen (8) aufnehmbar sind, **dadurch gekennzeichnet, dass** die Faltvorrichtung (1) einen Winkelrahmen (3) aufweist, umfassend wenigstens zwei, in einem Abstand zueinander, der wenigstens der Breite der zuzuführenden Kartonage (2) entspricht, angeordnete Winkelelemente (4, 4'), die jeweils einen Stellfuß (5, 5') aufweisen, wobei die Stellfüße (5, 5') auf einer Aufstellebene der Faltvorrichtung (1) aufstehen, an welchen Winkelelementen (4, 4'), vorzugsweise im rechten Winkel, jeweils eine Vertikalstrebe (6, 6') angelenkt ist, wobei an diesen Vertikalstreben (6,6') in einem Abstand, der mindestens der Breite der zuzuführenden Kartonage (2) entspricht, von derAufstellebene der Faltvorrichtung (1) entfernt, der Magazinrahmen (8), welcher auf der den Vertikalstreben (6, 6') zugewandten Seitenfläche (7) offen ist, angeordnet ist, wobei der Magazinrahmen (8) mindestens durch die Vertikalstreben (6,6'), eine den Magazinrahmen (8) unterseitig abschliessende Aufstellfläche (10), einem Bandantrieb (11) sowie mindestens einem an einer der beiden Vertikalstreben (6, 6') angeformten Hohlrohr (15), das bevorzugt oberseitig von der Aufstellfläche (10) angeordnet ist, definiert ist, wobei in das angeformte Hohlrohr (15) ein, zumindest im wesentlichen L-förmiges Steckrohr (16) derart eingesteckt ist, dass dieses Hohlrohr (15) und das eingesteckte Steckrohr (16), die senkrecht stehenden Kartonagen (2) zumindest zum Teil umgreifen können, und der Aufstellfläche (10) der bevorzugt elektromotorisch angetriebene Bandantrieb (11 derart zugeordnet ist, dass eine jeweils in dem Magazinrahmen (8) aufgenommene senkrecht stehende, vorderste Kartonage (2), in einen unterhalb der Aufstellfläche (10) angeordneten, ebenfalls an den Vertikalstreben (6, 6') befestigten Faltrahmen (12) mittels des bevorzugt elektromotorisch angetriebenen Bandantriebes (11), und/oder mittels eines sensorgesteuerten Vortriebes des Bandantriebes (11), zuführbar ist, wobei der Faltrahmen (12) wenigstens ein unteres Faltwerkzeug (21) sowie zwei rechts- und linksseitig angeordnete seitliche Faltwerkzeuge (22, 22') aufweist, und dass die Unterkante dieser zuführbaren Kartonage (2) auf einer in Richtung der Kartonage (2) vorstehenden Fläche des Faltrahmens (12) aufstehen kann, und im Weiteren mittels des Faltrahmens (12) und der zugehörigen Faltwerkzeuge (21, 22, 22') in eine vorgegebene Raumform faltbar ist.

2. Faltvorrichtung (1) nach Anspruch 1, **dadurch gekennzeichnet, dass** das Steckrohr (16) über ein Federelement mit dem Hohlrohr (15) derart verbunden ist, dass das Steckrohr (16) auf der dem Bandantrieb (11) abgewandten Seite des Magazinrahmens (8) an die in diesem Magazinrahmen (8) aufgenommenen Kartonagen (2) anpressbar ist.

3. Faltvorrichtung (1) nach einen oder mehreren vorrangegangenen Ansprüchen, **dadurch gekennzeichnet, dass** das Steckrohr (16) zumindest im Anpressbereich der Kartonagen (2), zumindest abschnittsweise, von einem, vorzugsweise aus Kunststoff oder Schaumstoff, hergestellten Pufferelement (20) ummantelt ist.

4. Faltvorrichtung (1) nach einem oder mehreren der vorrangegangenen Ansprüche 1-3, **dadurch gekennzeichnet, dass** die Aufstellfläche (10) des Magazinrahmens (8) entweder derart schräg oder derartig abkippbar an den Winkelelementen (4, 4') befestigt ist, dass die Aufstellfläche (10) in Richtung der Winkelelemente (4, 4') nach unten geneigt ist.

5. Faltvorrichtung (1) nach einem oder mehreren der vorrangegangenen Ansprüche, **dadurch gekennzeichnet, dass** an der Unterseite der Aufstellfläche (10) der Faltvorrichtung (1) ein Bedienelement (23) angeordnet ist, dass insbesondere mit dem elektromotorisch angetriebenen Bandantrieb (11), dem Faltrahmen (12) und den Faltwerkzeugen (21, 22, 22') wirkverbunden ist.

6. Faltvorrichtung (1) nach einem oder mehreren der vorrangegangenen Ansprüche, **dadurch gekennzeichnet, dass** an den beidseitigen Stellfü-ßen (5, 5') der Faltvorrichtung (1) je ein elektromotorisch angetriebenes Hebelelement als Deckelschließer (27, 27') angeordnet ist.

7. Faltvorrichtung (1) nach Anspruch 1, 5 und 6, **dadurch gekennzeichnet, dass** die Kartonage (2) mittels der beidseitig des Faltrahmens (12) verschwenkbar an den Vertikalstreben (6, 6') angeordneten seitlichen Faltwerkzeuge (22, 22') um einen Winkel von 90° derart verschwenkbar sind, dass diese an der den Vertikalstreben (6, 6') abgewandten Bodenfläche (25) der Kartonage (2) anliegen, und im Weiteren diese seitlichen Faltwerkzeuge (22, 22') nunmehr jeweils in Richtung der Vertikalstreben (6, 6') derart beweglich sind, dass die beidseits der Bodenfläche der Kartonage (2) angeordneten seitlichen Laschen der Kartonage (2), vorzugsweise entlang in die Kartonage (2) eingeprägter Knicklinien, einem Winkel von zumindest ungefähr 90° zur Bodenfläche aufrichtbar sind.

8. Faltvorrichtung (1) nach Anspruch 7, **dadurch gekennzeichnet, dass** in einem weiteren Schritt das untere Faltwerkzeug (21) um abermals einen Winkel von 90° verschwenkbar ist und hierdurch, vorzugsweise entlang einer vorgeprägten Knicklinie, eine untere Kartonlasche der Kartonage (2) umlegbar ist, wobei anschließend mit einer weiteren Drehung des unteren Faltwerkzeuges (21) eine weniger entfernt angeordnete Kartonlasche zur Ausbildung einer Doppelwandung in diesem Bereich ebenfalls, vorzugsweise entlang einer parallel zur Aufstellfläche der Kartonage (2) verlaufende eingeprägten Knicklinie, umlegbar ist.

9. Faltvorrichtung (1) nach Anspruch 7 oder 8, **dadurch gekennzeichnet, dass** die Kartonage (2) aus der vertikalen Position mittels des schwenkbar angelenkten Faltrahmens (12) in eine horizontale Position bewegbar ist, wobei anschließend zwei, an den Stellfüßen (5, 5') schwenkbar angelenkte Deckelschließer (27, 27'), die im Eingriff mit dem späteren Deckelelement (30) der Kartonage (2) stehen, ausgehend von einer horizontalen Stellung um einen Winkel von 90° in eine vertikale Stellung unter Mitnahme des Deckelelementes (30) derart verschwenkbar sind, dass die Kartonage (2) geöffnet ist.

10. Faltvorrichtung (1) nach Anspruch 9, **dadurch gekennzeichnet, dass** die beidseitig angeordneten Deckelschließer (27, 27') endseitig jeweils mit einem Winkelelement (31, 31') derart bestückt sind, dass gleichzeitig mit der Verschwenkung der Deckelschließer (27, 27') zur Öffnung der Kartonage (2) die Seiten- und Frontlaschen der Kartonage (2) um jeweils einen Winkel von 90°, vorzugsweise entlang der vorgeprägten Knicklinie, verschwenkbar sind, d.h. gegenüber dem Bodenelement der Kartonage (2) aufrichtbar sind.

11. Faltvorrichtung (1) nach Anspruch 10, **dadurch gekennzeichnet, dass**, vorzugsweise nach der Befüllung der Kartonage (2) mittels des Bedienelementes (23) eine weitere Schwenkbewegung der beidseits angeordneten Deckelschließer (27, 27') um vorzugsweise einen Winkel von 90° zum Schließen der Kartonage (2) derart auslösbar ist, dass die mittels der Faltvorrichtung (1) ausgebildeten Seiten- und Frontlaschen des Deckels der Kartonage (2) in Anlage und/oder Zwischenlage zu den Seiten- und Frontlaschen des Bodens der Kartonage (2) einschwenkbar sind.

12. Faltvorrichtung (1) nach Anspruch 11, **dadurch gekennzeichnet, dass** die Deckelschließer (27,27) um jeweils einen Winkel von 180° zurück in die Ausgangsposition verschwenkbar sind.

13. Faltvorrichtung (1) für vollständig aufgefaltete Kartonagen (2) in Abwicklung, vorzugsweise Pizzakartons, die zum Zwecke von deren Faltung im abgewickelten Zustand, senkrecht stehend, in einem Magazinrahmen (8) aufnehmbar, sind **dadurch gekennzeichnet, dass** die Faltvorrichtung (1) einen Winkelrahmen (3) aufweist, umfassend wenigstens zwei, in einem Abstand zueinander, der wenigstens der Breite der zuzuführenden Kartonage (2) entspricht, angeordnete Winkelelemente (4, 4'), die jeweils einen Stellfuß (5, 5') aufweisen, wobei die Stellfüße (5, 5') auf einer Aufstellebene der Faltvorrichtung (1) aufstehen, an welchen Winkelelementen (4, 4'), vorzugsweise im rechten Winkel, jeweils eine Vertikalstrebe (6, 6') angelenkt ist, wobei an diesen Vertikalstreben (6,6') in einem Abstand, der mindestens der Breite der zuzuführenden Kartonage (2) entspricht, von der Aufstellebene der Faltvorrichtung (1) entfernt, der Magazinrahmen (8), welcher auf der den Vertikalstreben (6, 6') zugewandten Seitenfläche (7) offen ist, angeordnet ist, wobei der Magazinrahmen (8) mindestens durch die Vertikalstreben (6,6'), eine den Magazinrahmen (8) unterseitig abschließende Aufstellfläche (10), einem Bandantrieb (11) sowie mindestens einem an einer der beiden Vertikalstreben (6, 6') angeformten Hohlrohr (15) definiert ist, wobei
das angeformte Hohlrohr (15) bevorzugt oberseitig von der Aufstellfläche (10) angeordnet ist, und dass in das angeformte Hohlrohr (15) ein, zumindest im wesentlichen L-förmiges Steckrohr (16) derart eingesteckt ist, dass dieses Hohlrohr (15) und das eingesteckte Steckrohr (16), die senkrecht stehenden Kartonagen (2) zumindest zum Teil umgreifen können, wobei der Aufstellfläche (10) der bevorzugt elektromotorisch angetriebene Bandantrieb (11 zugeordnet ist, und ein erster und zweiter Faltrahmen (12, 12') innerhalb des Winkelrahmens (3) schwenkbar angeordnet ist, wobei die Kartonage (2) auf eine in Richtung der Kartonage (2) vorstehende Fläche des ersten Faltrahmens (12) aufsteht und/oder mittels des Bandantriebes (11) in diese Position bewegbar ist und im Weiteren mittels des ersten und zweiten Faltrahmens (12, 12') und dem unteren Faltwerkzeug (21), welches unterhalb der Aufstellfläche (10) angeordnet ist, die Kartonage (2), umfassend seitliche Laschen und eine untere Lasche, in eine vorgegebene Raumform faltbar ist, indem die Kartonage (2) mittels des unteren Faltwerkzeugs (21) in den ersten Faltrahmen (12) pressbar ist, wodurch die seitlichen Laschen der Kartonage (2) um einen Winkel von 90° umschwenkbar sind, und ebenfalls mittels des unteren Faltwerkzeuges (21) die untere Lasche der Kartonage (2) um 180° einfaltbar und anschließend der zweite Faltrahmen (12') wieder um einen Winkel von 90° zurück schwenkbar ist, sowie, dass der erste Faltrahmen (12) in die Horizontale bringbar ist, wobei anschließend die Kartonage (2) durch das untere Faltwerkzeug (21) in den zweiten Faltrahmen (12') verpressbar, die Kartonage (2) befüllbar und die gefaltete Kartonage (2) entnehmbar ist.

14. Faltvorrichtung (1) nach Anspruch 13, **dadurch gekennzeichnet, dass** an der Unterseite der Aufstellfläche (10) der Faltvorrichtung (1) ein Bedienelement (23) angeordnet ist, dass insbesondere mit dem elektromotorisch angetriebenen Bandantrieb (11), den Faltrahmen (12, 12') und dem unteren Faltwerkzeug (21) wirkverbunden ist.

15. Faltvorrichtung (1) nach Anspruch 14, **dadurch gekennzeichnet, dass** vorzugsweise nach der Befüllung, mittels des Bedienelementes in einem weiteren Schritt der zweite Faltrahmen (12') um einen Winkel von 90° auf den ersten Faltrahmen (12) verschwenkbar ist, wobei der zweite Faltrahmen (12') nach abermaligen schwenken von einem Winkel von 90° in seine Ausgangsposition zurückgeführt ist.

16. Faltvorrichtung (1) nach Anspruch 13-15, **dadurch gekennzeichnet, dass** das Steckrohr (16) jeweils über ein Federelement mit dem Hohlrohr (15) derart verbunden ist, dass das Steckrohr (16) auf der dem Bandantrieb (11) abgewandten Seite des Magazinrahmens (8) an die in diesem Magazinrahmen (8) aufgenommenen Kartonagen (2) angepresst ist.

17. Faltvorrichtung (1) nach Anspruch 13-16, **dadurch gekennzeichnet, dass** das Steckrohr (16) zumindest in dem Anpressbereich der Kartonagen (2), zumindest abschnittsweise, von einem, vorzugsweise aus Kunststoff oder Schaumstoff, hergestellten Pufferelement (20) ummantelt ist.

18. Faltvorrichtung (1) nach Anspruch 13-17, **dadurch gekennzeichnet, dass** die Aufstellfläche (10) des Magazinrahmens (8) entweder derart schräg oder derartig abkippbar an den Winkelelementen (4, 4') befestigt ist, dass die Aufstellfläche (10) in Richtung der Winkelelemente (4, 4') nach unten geneigt ist.

## Claims

1. Folding device (1) for fully unfolded cardboard boxes (2) in flat form, preferably pizza boxes, which can be vertically accommodated in a magazine frame (8) in the flat state for the purpose of being folded, **characterized in that** the folding device (1) has an angle frame (3) comprising at least two angle elements (4, 4') arranged at a distance from one another, which distance corresponds at least to the width of the cardboard box (2) to be fed in, which angle elements each have an adjustable foot (5, 5'), the adjustable feet (5, 5') resting on an installation plane of the folding device (1), to each of which angle elements (4, 4') a vertical strut (6, 6') is hinged, preferably at right angles, the magazine frame (8), which is open at the lateral surface (7) facing the vertical struts (6, 6'), being arranged on these vertical struts (6, 6') at a distance from the installation plane of the folding device (1), which distance corresponds at least to the width of the cardboard box (2) to be fed in, the magazine frame (8) being defined at least by the vertical struts (6, 6'), an installation surface (10) which closes the magazine frame (8) at its bottom, a belt drive (11) and at least one hollow tube (15) which is integrally formed on one of the two vertical struts (6, 6') and is preferably arranged at the top of the installation surface (10), an at least substantially L-shaped insertion tube (16) being inserted into the integrally formed hollow tube (15) such that this hollow tube (15) and the inserted insertion tube (16) can at least partially surround the vertical cardboard boxes (2), and the preferably electromotively driven belt drive (11 being assigned to the installation surface (10) such that a foremost vertical cardboard box (2) accommodated in the magazine frame (8) can be fed into a folding frame (12), which is arranged below the installation surface (10) and secured to the vertical struts (6, 6'), by means of the preferably electromotively driven belt drive (11) and/or by means of a sensor-controlled propulsion of the belt drive (11), the folding frame (12) comprising at least one lower folding tool (21) and two lateral folding tools (22, 22') arranged on the right- and left-hand side, and such that the lower edge of this cardboard box (2) to be fed in can rest on a surface of the folding frame (12) which protrudes toward the cardboard box (2) and, moreover, can be folded by means of the folding frame (12) and its associated folding tools (21, 22, 22') into a predefined spatial shape.

2. Folding device (1) according to claim 1, **characterized in that** the insertion tube (16) is connected to the hollow tube (15) via a spring element such that the insertion tube (16) can be pressed onto the cardboard boxes (2) accommodated in the magazine frame (8), on the side of said magazine frame (8) which faces away from the belt drive (11).

3. Folding device (1) according to one or both of the preceding claims, **characterized in that** the insertion tube (16) is encased at least in the pressing region of the cardboard boxes (2), at least in portions, by a buffer element (20) which is preferably made of plastics material or foam.

4. Folding device (1) according to one or more of the preceding claims 1-3, **characterized in that** the installation surface (10) of the magazine frame (8) is secured to the angle elements (4, 4') so as to be either oblique or tiltable such that the installation surface (10) is inclined downward in the direction of the angle elements (4, 4').

5. Folding device (1) according to one or more of the preceding claims, **characterized in that** an operating element (23) is arranged on the lower face of the installation surface (10) of the folding device (1), **in that** is in particular operatively connected to the electromotively driven belt drive (11), to the folding frame (12) and to the folding tools (21, 22, 22').

6. Folding device (1) according to one or more of the preceding claims, **characterized in that** an electromotively driven lifting element is arranged as a lid closing device (27, 27') on each of the adjustable feet (5, 5') on either side of the folding device (1).

7. Folding device (1) according to claims 1, 5 and 6, **characterized in that** the cardboard box (2) can be pivoted through an angle of 90° by means of the lateral folding tools (22, 22') arranged on the vertical struts (6, 6') on either side of the folding frame (12) such that said lateral folding tools rest against the bottom surface (25) of the cardboard box (2) which faces away from the vertical struts (6, 6') and, moreover, said lateral folding tools (22, 22') are each now movable in the direction of the vertical struts (6, 6') such that the lateral tabs of the cardboard box (2) arranged on either side of the bottom surface of the cardboard box (2) can preferably be set upright along bending lines imprinted into the cardboard box (2), at an angle of at least approximately 90° with respect to the bottom surface.

8. Folding device (1) according to claim 7, **characterized in that,** in a further step, the lower folding tool (21) can be pivoted again through an angle of 90° and, as a result, a lower cardboard tab of the cardboard box (2) can be folded over, preferably along a pre-imprinted bending line, it also being possible for a closer cardboard tab to be subsequently folded over, preferably along an imprinted bending line extending in parallel with the installation surface of the cardboard box (2), with a further rotation of the lower folding tool (21) in order to form a double wall in this region.

9. Folding device (1) according to either claim 7 or claim 8,
**characterized in that** the cardboard box (2) can be moved from the vertical position into a horizontal position by means of the pivotably hinged folding frame (12), two lid closing devices (27, 27') which are pivotably hinged to the adjustable feet (5, 5') and are in engagement with the later lid element (30) of the cardboard box (2) subsequently being capable of being pivoted from a horizontal position through an angle of 90° into a vertical position with the lid element (30) being moved therewith, such that the cardboard box (2) is opened.

10. Folding device (1) according to claim 9, **characterized in that** the lid closing devices (27, 27') arranged on either side are each fitted with an angle element (31, 31') at the end thereof such that, at the same time, the lateral and front tabs of the cardboard box (2) can each be pivoted through an angle of 90°, preferably along the pre-imprinted bending line, by pivoting the lid closing devices (27, 27') in order to open the cardboard box (2), that is to say can be set upright relative to the bottom element of the cardboard box (2).

11. Folding device (1) according to claim 10, **characterized in that,** preferably after the cardboard box (2) has been filled, a further pivoting movement of the lid closing devices (27, 27') arranged on either side preferably through an angle of 90° can be triggered by means of the operating element (23), in order to close the cardboard box (2) such that the lateral and front tabs of the lid of the cardboard box (2) formed by means of the folding device (1) can be pivoted inward so as to rest against and/or so as to be interposed with respect to the lateral and front tabs of the bottom of the cardboard box (2).

12. Folding device (1) according to claim 11, **characterized in that** the lid closing devices (27, 27) are each pivotable back into the initial position through an angle of 180°.

13. Folding device (1) for fully unfolded cardboard boxes (2) in flat form, preferably pizza boxes, which can be vertically accommodated in a magazine frame (8) in the flat state for the purpose of being folded, **characterized in that** the folding device (1) has an angle frame (3) comprising at least two angle elements (4, 4') arranged at a distance from one another, which distance corresponds at least to the width of the cardboard box (2) to be fed in, which angle elements each have an adjustable foot (5, 5'), the adjustable feet (5, 5') resting on an installation plane of the folding device (1), to each of which angle elements (4, 4') a vertical strut (6, 6') is hinged, preferably at right angles, the magazine frame (8), which is open at the lateral surface (7) facing the vertical struts (6, 6'), being arranged on these vertical struts (6, 6') at a distance from the installation plane of the folding device (1), which distance corresponds at least to the width of the cardboard box (2) to be fed in, the magazine frame (8) being defined at least by the vertical struts (6, 6'), an installation surface (10) which closes the magazine frame (8) at its bottom, a belt drive (11) and at least one hollow tube (15) which is integrally formed on one of the two vertical struts (6, 6'), the integrally formed hollow tube (15) preferably being arranged at the top of the installation surface (10), and an at least substantially L-shaped insertion tube (16) being inserted into the integrally formed hollow tube (15) such that this hollow tube (15) and the inserted insertion tube (16) can at least partially surround the vertical cardboard boxes (2), the preferably electromotively driven belt drive (11 being assigned to the installation surface (10), and a first and a second folding frame (12, 12') being arranged so as to be pivotable inside the angle frame (3), the cardboard box (2) resting on a surface of the first folding frame (12) which protrudes toward the cardboard box (2) and/or being movable into this position by means of the belt drive (11) and, moreover, it being possible, by means of the first and the second folding frame (12, 12') and the lower folding tool (21) arranged below the installation surface (10), for the cardboard box (2), comprising lateral tabs and a lower tab, to be folded into a predefined spatial shape **in that** the cardboard box (2) can be pressed into the first folding frame (12) by means of the lower folding tool (21), as a result of which the lateral tabs of the cardboard box (2) can be pivoted through an angle of 90°, and it also being possible, by means of the lower folding tool (21), for the lower tab of the cardboard box (2) to be folded in through 180°, for the second folding frame (12') to be subsequently pivoted back through an angle of 90°, and for the first folding frame (12) to be brought into a horizontal position, it being possible for the cardboard box (2) to subsequently be pressed into the second folding frame (12') by the lower folding tool (21), for the cardboard box (2) to be filled, and for the folded cardboard box (2) to be removed.

14. Folding device (1) according to claim 13, **characterized in that** an operating element (23) is arranged on the lower face of the installation surface (10) of the folding device (1), **in that** is in particular operatively connected to the electromotively driven belt drive (11), to the folding frame (12, 12') and to the lower folding tool (21).

15. Folding device (1) according to claim 14, **characterized in that,** preferably after filling, in a further step, the second folding frame (12') can be pivoted through an angle of 90° onto the first folding frame (12) by means of the operating element, the second folding frame (12') being returned to its initial position after pivoting again through an angle of 90°.

16. Folding device (1) according to claims 13-15, **characterized in that** the insertion tube (16) is connected to the hollow tube (15) via a spring element in such a way that the insertion tube (16) is pressed onto the cardboard boxes (2) accommodated in the magazine frame (8), on the side of said magazine frame (8) which faces away from the belt drive (11).

17. Folding device (1) according to claims 13-16, **characterized in that** the insertion tube (16) is encased at least in the pressing region of the cardboard boxes (2), at least in portions, by a buffer element (20) which is preferably made of plastics material or foam.

18. Folding device (1) according to claims 13-17, **characterized in that** the installation surface (10) of the magazine frame (8) is secured to the angle elements (4, 4') so as to be either oblique or tiltable such that the installation surface (10) is inclined downward in the direction of the angle elements (4, 4').

## Revendications

1. Dispositif de pliage (1) pour des cartons (2) entièrement dépliés en déroulement, de préférence des cartons à pizza pouvant être reçus verticalement dans un cadre de magasin (8) à l'état déroulé aux fins de leur pliage, **caractérisé en ce que** le dispositif de pliage (1) présente un cadre angulaire (3), comprenant au moins deux éléments angulaires (4, 4') disposés à une distance l'un de l'autre qui correspond au moins à la largeur du carton (2) à acheminer, lesquels éléments angulaires présentent respectivement un pied de réglage (5, 5'), les pieds de réglage (5, 5') se dressant sur un plan de pose du dispositif de pliage (1), au niveau desquels éléments angulaires (4, 4') respectivement une entretoise verticale (6, 6') est articulée, de préférence à angle droit, le cadre de magasin (8), lequel est ouvert sur la surface latérale (7) orientée vers les entretoises verticales (6, 6'), étant disposé au niveau desdites entretoises verticales (6, 6') à une distance à l'écart du plan de pose du dispositif de pliage (1) qui correspond au moins à la largeur du carton (2) à acheminer, le cadre de magasin (8) étant défini au moins par les entretoises verticales (6, 6'), une surface de pose (10) refermant le cadre de magasin (8) côté inférieur, un entraînement à bande (11) ainsi qu'au moins un tube creux (15) formé au niveau de l'une des deux entretoises verticales (6, 6'), lequel tube creux est disposé de préférence côté supérieur de la surface de pose (10), un tube enfichable (16) au moins sensiblement en forme de L étant enfiché dans le tube creux (15) formé, de telle sorte que ledit tube creux (15) et le tube enfichable (16) enfiché peuvent entourer au moins partiellement les cartons (2) placés verticalement, et l'entraînement à bande (11, de préférence entraîné par un moteur électrique, étant associé à la surface de pose (10) de telle sorte qu'un carton (2) se trouvant le plus en avant et respectivement reçu verticalement dans le cadre de magasin (8) peut être acheminé dans un cadre de pliage (12) disposé en dessous de la surface de pose (10) et également fixé aux entretoises verticales (6, 6') à l'aide de l'entraînement à bande (11), de préférence entraîné par un moteur électrique, et/ou à l'aide d'une propulsion de l'entraînement à bande (11) commandée par un capteur, le cadre de pliage (12) présentant au moins un outil de pliage inférieur (21) ainsi que deux outils de pliage latéraux (22, 22') disposés à droite et à gauche, et que le bord inférieur dudit carton (2) pouvant être acheminé peut se dresser sur une surface du cadre de pliage (12) faisant saillie en direction du carton (2) et peut en outre être plié dans une forme spatiale prédéfinie à l'aide du cadre de pliage (12) et des outils de pliage (21, 22, 22') associés.

2. Dispositif de pliage (1) selon la revendication 1, **caractérisé en ce que** le tube enfichable (16) est relié au tube creux (15) par l'intermédiaire d'un élément à ressort de telle sorte que le tube enfichable (16) peut être pressé contre les cartons (2) reçus dans ledit cadre de magasin (8) sur le côté du cadre de magasin (8) opposé à l'entraînement à bande (11).

3. Dispositif de pliage (1) selon une ou plusieurs revendications précédentes, **caractérisé en ce que** le tube enfichable (16) est enveloppé, au moins dans la zone de pression des cartons (2), au moins dans certaines régions, par un élément tampon (20) produit de préférence à partir de matière plastique ou de mousse.

4. Dispositif de pliage (1) selon une ou plusieurs des revendications 1 à 3 précédentes, **caractérisé en ce que** la surface de pose (10) du cadre de magasin (8) est fixée aux éléments angulaires (4, 4') soit de manière oblique, soit de manière à pouvoir être basculée, de telle sorte que la surface de pose (10) est inclinée vers le bas en direction des éléments angulaires (4, 4').

5. Dispositif de pliage (1) selon une ou plusieurs des revendications précédentes, **caractérisé en ce qu'**un élément de manipulation (23) est disposé sur le côté inférieur de la surface de pose (10) du dispositif de pliage (1), **en ce qu'**en particulier est en liaison active avec l'entraînement à bande (11) entraîné par un moteur électrique, le cadre de pliage (12) et les outils de pliage (21, 22, 22').

6. Dispositif de pliage (1) selon une ou plusieurs des revendications précédentes, **caractérisé en ce que** respectivement un élément de levier entraîné par un moteur électrique est disposé au niveau des pieds de réglage (5, 5') des deux côtés du dispositif de pliage (1) comme moyen de fermeture de couvercle (27, 27').

7. Dispositif de pliage (1) selon les revendications 1, 5 et 6,
**caractérisé en ce que** le carton (2) peut être pivoté d'un angle de 90° à l'aide des outils de pliage latéraux (22, 22') disposés au niveau des entretoises verticales (6, 6') de manière à pouvoir pivoter des deux côtés du cadre de pliage (12), de telle sorte que lesdits outils de pliage latéraux reposent sur la surface de fond (25) du carton (2) opposée aux entretoises verticales (6, 6'), et en outre lesdits outils de pliage latéraux (22, 22') sont désormais mobiles respectivement en direction des entretoises verticales (6, 6') de telle sorte que les languettes latérales du carton (2) disposées des deux côtés de la surface de fond du carton (2) peuvent être redressées, de préférence le long de lignes de pliage estampées dans le carton (2), selon un angle d'au moins environ 90° par rapport à la surface de fond.

8. Dispositif de pliage (1) selon la revendication 7, **caractérisé en ce que,** dans une autre étape, l'outil de pliage inférieur (21) peut être pivoté à nouveau d'un angle de 90° et, de ce fait, une languette de carton inférieure du carton (2) peut être rabattue, de préférence le long d'une ligne de pliage préestampée, une autre rotation de l'outil de pliage inférieur (21) permettant ensuite de rabattre également, de préférence le long d'une ligne de pliage estampée s'étendant parallèlement à la surface de pose du carton (2), une languette de carton disposée moins loin pour former une double paroi dans ladite zone.

9. Dispositif de pliage (1) selon la revendication 7 ou 8,
**caractérisé en ce que** le carton (2) peut être déplacé de la position verticale vers une position horizontale à l'aide du cadre de pliage (12) articulé de manière à pouvoir pivoter, deux moyens de fermeture de couvercle (27, 27') articulés de manière à pouvoir pivoter au niveau des pieds de réglage (5, 5') et étant en prise avec l'élément de couvercle (30) ultérieur du carton (2) pouvant ensuite pivoter d'un angle de 90° à partir d'une position horizontale vers une position verticale en entraînant l'élément de couvercle (30), de telle sorte que le carton (2) est ouvert.

10. Dispositif de pliage (1) selon la revendication 9, **caractérisé en ce que** les moyens de fermeture de couvercle (27, 27') disposés des deux côtés sont équipés au niveau de leur extrémité de respectivement un élément angulaire (31, 31') de telle sorte que les languettes latérales et frontales du carton (2) peuvent pivoter respectivement d'un angle de 90°, de préférence le long de la ligne de pliage préestampée, c'est-à-dire qu'elles peuvent être redressées par rapport à l'élément de fond du carton (2), simultanément avec le pivotement des moyens de fermeture de couvercle (27, 27') pour l'ouverture du carton (2).

11. Dispositif de pliage (1) selon la revendication 10, **caractérisé en ce que,** de préférence après le remplissage du carton (2), à l'aide de l'élément de manipulation (23), un autre mouvement de pivotement des moyens de fermeture de couvercle (27, 27') disposés des deux côtés, de préférence d'un angle de 90°, peut être déclenché pour la fermeture du carton (2), de telle sorte que les languettes latérales et frontales du couvercle du carton (2) formées à l'aide du dispositif de pliage (1) peuvent être pivotées vers l'intérieur en appui et/ou dans une position intermédiaire par rapport aux languettes latérales et frontales du fond du carton (2).

12. Dispositif de pliage (1) selon la revendication 11, **caractérisé en ce que** les moyens de fermeture de couvercle (27, 27) peuvent pivoter respectivement d'un angle de 180° pour revenir dans la position initiale.

13. Dispositif de pliage (1) pour des cartons (2) entièrement dépliés en déroulement, de préférence des cartons à pizza pouvant être reçus verticalement dans un cadre de magasin (8) à l'état déroulé aux fins de leur pliage,
**caractérisé en ce que** le dispositif de pliage (1) présente un cadre angulaire (3), comprenant au moins deux éléments angulaires (4, 4') disposés à une distance l'un de l'autre qui correspond au moins à la largeur du carton (2) à acheminer, lesquels éléments angulaires présentent respectivement un pied de réglage (5, 5'), les pieds de réglage (5, 5') se dressant sur un plan de pose du dispositif de pliage (1), au niveau desquels éléments angulaires (4, 4') respectivement une entretoise verticale (6, 6') est articulée, de préférence à angle droit, le cadre de magasin (8), lequel est ouvert sur la surface latérale (7) orientée vers les entretoises verticales (6, 6'), étant disposé au niveau desdites entretoises verticales (6, 6') à une distance à l'écart du plan de pose du dispositif de pliage (1) qui correspond au moins à la largeur du carton (2) à acheminer,
le cadre de magasin (8) étant défini au moins par les entretoises verticales (6, 6'), une surface de pose (10) refermant le cadre de magasin (8) côté inférieur, un entraînement à bande (11) ainsi qu'au moins un tube creux (15) formé au niveau de l'une des deux entretoises verticales (6, 6'), le tube creux (15) formé étant disposé de préférence côté supérieur de la surface de pose (10), et qu'un tube enfichable (16) au moins sensiblement en forme de L est enfiché dans le tube creux (15) formé, de telle sorte que ledit tube creux (15) et le tube enfichable (16) enfiché peuvent entourer au moins partiellement les cartons (2) placés verticalement, l'entraînement à bande (11, de préférence entraîné par un moteur électrique, étant associé à la surface de pose (10), et des premier et second cadres de pliage (12, 12') étant disposés de manière à pouvoir pivoter à l'intérieur du cadre angulaire (3), le carton (2) se dressant sur une surface du premier cadre de pliage (12) faisant saillie en direction du carton (2) et/ou pouvant être déplacé dans ladite position à l'aide de l'entraînement à bande (11) et en outre, à l'aide des premier et second cadres de pliage (12, 12') et de l'outil de pliage inférieur (21), lequel est disposé en dessous de la surface de pose (10), le carton (2), comprenant des languettes latérales et une languette inférieure, pouvant être plié dans une forme spatiale prédéfinie par le fait que le carton (2) peut être pressé dans le premier cadre de pliage (12) à l'aide de l'outil de pliage inférieur (21), moyennant quoi les languettes latérales du carton (2) peuvent pivoter d'un angle de 90°, et également à l'aide de l'outil de pliage inférieur (21), la languette inférieure du carton (2) pouvant être pliée vers l'intérieur de 180° et ensuite le second cadre de pliage (12') pouvant à nouveau être pivoté en arrière d'un angle de 90°, et que le premier cadre de pliage (12) peut être amené à l'horizontale, le carton (2) pouvant ensuite être pressé dans le second cadre de pliage (12') par l'outil de pliage inférieur (21), le carton (2) pouvant être rempli et le carton (2) plié pouvant être retiré.

14. Dispositif de pliage (1) selon la revendication 13, **caractérisé en ce qu'**un élément de manipulation (23) est disposé sur le côté inférieur de la surface de pose (10) du dispositif de pliage (1), **en ce qu'**en particulier est en liaison active avec l'entraînement à bande (11) entraîné par un moteur électrique, les cadres de pliage (12, 12') et l'outil de pliage inférieur (21).

15. Dispositif de pliage (1) selon la revendication 14, **caractérisé en ce que,** de préférence après le remplissage, le second cadre de pliage (12') peut être pivoté d'un angle de 90° sur le premier cadre de pliage (12) à l'aide de l'élément de manipulation dans une autre étape, le second cadre de pliage (12') étant ramené dans sa position initiale après un nouveau pivotement d'un angle de 90°.

16. Dispositif de pliage (1) selon les revendications 13 à 15,
**caractérisé en ce que** le tube enfichable (16) est relié au tube creux (15) respectivement par l'intermédiaire d'un élément à ressort de telle sorte que le tube enfichable (16) est pressé contre les cartons (2) reçus dans ledit cadre de magasin (8) sur le côté du cadre de magasin (8) opposé à l'entraînement à bande (11).

17. Dispositif de pliage (1) selon les revendications 13 à 16,
**caractérisé en ce que** le tube enfichable (16) est enveloppé, au moins dans la zone de pression des cartons (2), au moins dans certaines régions, par un élément tampon (20) produit de préférence à partir de matière plastique ou de mousse.

18. Dispositif de pliage (1) selon les revendications 13 à 17,
**caractérisé en ce que** la surface de pose (10) du cadre de magasin (8) est fixée aux éléments angulaires (4, 4') soit de manière oblique, soit de manière à pouvoir être basculée, de telle sorte que la surface de pose (10) est inclinée vers le bas en direction des éléments angulaires (4, 4').
